# FASCICULE DE BREVET EUROPEEN

(11) **EP 2 939 313 B1**
(45) Date de publication et mention de la délivrance du brevet: **01.11.2017**
(21) Numéro de dépôt: 13802929.3
(22) Date de dépôt: 05.12.2013
(51) Int. Cl.: H01R 13/50, H01R 13/60

(54) **DISPOSITIF DE CONNEXION ELECTRIQUE A BOITIERS DE SUPPORT FORMES DANS UNE PIECE MONOBLOC SECABLE**
ELEKTRISCHE VERBINDUNGSVORRICHTUNG MIT EINEM AUS EINEM ZERBRECHBAREN EINHEITLICHEN TEIL GEFORMTEN GEHÄUSE
ELECTRICAL CONNECTION DEVICE HAVING SUPPORT HOUSINGS FORMED FROM A BREAKABLE UNITARY PART

(30) Priorité: 27.12.2012 FR 1262832
(43) Date de publication de la demande: 04.11.2015
(73) Titulaire: Renault S.A.S., 92100 Boulogne-Billancourt (FR)
(72) Inventeur: CHAILLIE, Frédéric, F-78125 La Boissiere Ecole (FR)
(86) Numéro de dépôt international: PCT/EP2013/075595
(87) Numéro de publication internationale: WO 2014/102044

(56) Documents cités:
- DE-A1-102010 002 765
- DE-U1-202008 000 942
- US-A- 5 700 163
- US-A1- 2005 221 643

## Description

### Domaine technique de l'invention

L'invention concerne un dispositif de connexion électrique équipé de premier et deuxième contacteurs électriques distincts et permettant sélectivement de placer ou non les premier et deuxième contacteurs électriques en contact électrique l'un avec l'autre.

L'invention a pour objet également un agencement électrique pour véhicule automobile, comprenant une platine à fusibles comprenant un collecteur électrique et destinée à porter au moins un fusible, et au moins un tel dispositif de connexion électrique. Elle concerne aussi un véhicule automobile en tant que tel, ainsi qu'un procédé de connexion électrique entre un premier élément électriquement conducteur et un deuxième élément électriquement conducteur respectivement raccordés électriquement au premier contacteur électrique et au deuxième contacteur électrique.

### État de la technique

Dans le domaine des véhicules automobiles, il est fréquent d'aménager une platine à fusibles comprenant un collecteur électrique aussi appelé « busbar » en terminologie anglo-saxonne. Au niveau de la connexion électrique entre le collecteur électrique et un fil électrique à connecter au collecteur électrique, il est prévu un dispositif de connexion électrique qui comprend d'une part un premier contacteur électrique adoptant la forme d'une languette formée dans le collecteur électrique et d'autre part un deuxième contacteur électrique relié électriquement au fil électrique et adoptant la forme d'un organe femelle à encliqueter sur la languette. Pour guider le mouvement du deuxième contacteur durant son encliquetage, la platine à fusibles comprend un boîtier de guidage de l'organe femelle. L'effort d'encliquetage est appliqué par l'utilisateur en poussant le fil électrique, portant l'organe femelle à son extrémité libre, en direction du collecteur électrique.

L'utilisation d'un tel agencement est peu aisée car, en fonction de sa souplesse et de son diamètre, le fil électrique est susceptible de se plier durant l'application de l'effort manuel, de sorte que l'encliquetage est difficile voire impossible à réaliser.

Les figures 1 et 2 représentent un dispositif de connexion électrique 1 connu. Il se compose de premier et deuxième contacteurs électriques 2, 3 distincts et respectivement fixés à des premier et deuxième boîtiers de support 4, 5 indépendants l'un de l'autre.

Les boîtiers de support 4 et 5 sont montés à translation l'un par rapport à l'autre d'une manière telle que leur déplacement relatif permet d'éloigner ou au contraire de rapprocher les premier et deuxième contacteurs électriques. Plus précisément, cette translation permet au dispositif de connexion électrique de varier entre une première configuration (figure 1) dans laquelle les contacteurs électriques sont en contact électrique et une deuxième configuration (figure 2) dans laquelle ce contact électrique est absent. Les boîtiers de support 4, 5 comprennent des moyens d'encliquetage 6 pour les immobiliser dans la deuxième configuration. Le deuxième contacteur électrique 3 est relié au fil électrique 7 tandis que le premier contacteur 2 est relié à l'élément électriquement conducteur 8 auquel le fil 7 doit être raccordé au moyen du dispositif 1.

Toutefois, l'utilisation d'un tel dispositif de connexion électrique 1 ne peut pas toujours être envisagée dans le cadre particulier d'une platine à fusibles, notamment en raison des coûts élevés que cette solution induit.

Par ailleurs, le document WO2012/041746A1 décrit un dispositif de connexion électrique comprenant des premier et deuxième contacteurs électriques distincts et une pièce monobloc dans laquelle sont formés des premier et deuxième boîtiers de support distincts auxquels sont respectivement solidaires les premier et deuxième contacteurs électriques et reliés entre à eux à demeure par une liaison mécanique déformable. Toutefois, cette solution ne donne pas entière satisfaction en pratique et ne peut pas toujours être appliquée de manière simple et économique dans le cadre particulier d'une platine à fusibles.

Le document DE 20 2008 000 942 U1 définit un dispositif de connexion électrique selon le préambule de la revendication 1.

### Objet de l'invention

Le but de la présente invention est de proposer un dispositif de connexion électrique qui remédie aux inconvénients listés ci-dessus. Notamment, un objet de l'invention est de fournir un tel dispositif de connexion électrique qui permette de raccorder un fil électrique sur une platine à fusibles de manière fiable, aisée, simple et économique.

Ces objectifs peuvent être atteints par un dispositif de connexion électrique comprenant des premier et deuxième contacteurs électriques distincts et une pièce monobloc sécable dans laquelle sont formés d'une part des premier et deuxième boîtiers de support distincts auxquels sont respectivement solidaires les premier et deuxième contacteurs électriques et d'autre part un élément de liaison à rupture contrôlée reliant les premier et deuxième boîtiers de support et configuré de sorte qu'une rupture dudit élément de liaison se pratique par mise en oeuvre d'un coulissement relatif des premier et deuxième boîtiers de support résultant de l'application d'un effort extérieur au dispositif de connexion électrique ayant une intensité supérieure à un seuil prédéterminé d'effort de rupture dudit élément de liaison.

L'élément de liaison à rupture contrôlée étant configuré de sorte à rendre les premier et deuxième boîtiers de support mobiles l'un par rapport à l'autre uniquement après la rupture de l'élément de liaison pour déplacer les premier et deuxième contacteurs électriques l'un par rapport à l'autre sous l'effet du coulissement relatif des premier et deuxième boîtiers de support consécutif à ladite rupture et résultant de l'application de l'effort extérieur.

Le dispositif de connexion électrique peut être configuré de sorte que ledit effort extérieur est appliqué, notamment par une main de l'utilisateur du dispositif de connexion électrique, au premier boîtier de support et/ou au deuxième boîtier de support.

L'élément de liaison à rupture contrôlée peut être configuré de façon à ce que ledit effort extérieur appliqué pour créer sa rupture est orienté d'une manière tendant à un déplacement relatif des premier et deuxième boîtiers de support provoquant un passage du dispositif de connexion électrique d'une première configuration initiale adoptée avant la rupture de l'élément de liaison dans laquelle les premier et deuxième contacteurs électriques ne sont pas en contact électrique vers une deuxième configuration finale adoptée suite à ladite rupture et résultant dudit déplacement dans laquelle les premier et deuxième contacteurs électriques sont en contact électrique.

Les premier et deuxième contacteurs électriques peuvent être configurés de sorte à s'emboîter par insertion l'un dans l'autre durant leur déplacement relatif au cours du passage de la première configuration vers la deuxième configuration du dispositif de connexion électrique sous l'effet de l'application dudit effort extérieur.

L'un des premier et deuxième contacteurs électriques peut être de type mâle, notamment être constitué par au moins une fiche électrique, et l'autre des premier et deuxième contacteurs électriques peut être de type femelle adapté pour s'emboîter à force par insertion dans le contacteur électrique mâle lorsqu'ils sont en contact électrique, notamment être constitué par une languette électriquement conductrice.

L'un des premier et deuxième boîtiers de support peut être monté de telle sorte que le coulissement relatif des premier et deuxième boîtiers de support qui résulte de l'application de l'effort extérieur après rupture de l'élément de liaison se pratique selon une trajectoire imposée par ledit coulissement dès la mise en oeuvre de ladite rupture.

L'un des premier et deuxième boîtiers de support peut comprendre des éléments de guidage du déplacement relatif de l'autre des premier et deuxième boîtiers de support, les premier et deuxième contacteurs électriques étant agencés, avant rupture de l'élément de liaison à rupture contrôlée, en regard l'un de l'autre selon une direction dirigée selon la trajectoire de guidage imposée par lesdits éléments de guidage.

L'élément de liaison à rupture contrôlée peut être agencé à une interface entre les premier et deuxième boîtiers de support au niveau desdits éléments de guidage.

Un véhicule automobile peut comprendre une platine à fusibles comprenant un collecteur électrique et destinée à porter au moins un fusible, et au moins un tel dispositif de connexion électrique dont l'un des premier et deuxième contacteurs électriques est relié électriquement audit collecteur électrique.

### Description sommaire des dessins

D'autres avantages et caractéristiques ressortiront plus clairement de la description qui va suivre de modes particuliers de réalisation de l'invention donnés à titre d'exemples non limitatifs et représentés sur les dessins annexés, dans lesquels :
- les figures 1 et 2, déjà décrites, représentent un exemple de dispositif de connexion électrique selon l'art antérieur adoptant des première et deuxième configurations dans lesquelles un contact électrique entre les deux contacteurs électriques est respectivement absent et établi,
- les figures 3 et 4 représentent un exemple de dispositif de connexion électrique selon l'invention adoptant des première et deuxième configurations dans lesquelles un contact électrique entre les premier et deuxième contacteurs électriques est respectivement absent et présent.

### Description de modes préférentiels de l'invention

L'invention qui va être décrite en référence aux figures 3 et 4 maintenant, concerne un dispositif de connexion électrique 10 comprenant des premier et deuxième contacteurs électriques 11, 12 distincts et une pièce monobloc sécable 13 dans laquelle sont formés des premier et deuxième boîtiers de support 131, 132 distincts auxquels sont respectivement solidaires les premier et deuxième contacteurs électriques 11, 12.

Par « solidaire », on entend que le contacteur électrique 11, 12 est préférentiellement « fixé » au boîtier de support 131, 132 correspondant, avec toutefois une éventuelle possibilité de degré de liberté en cas de besoin, notamment en fonction de la nature du contacteur électrique 11, 12 et en fonction de la nature de sa coopération avec l'autre contacteur électrique 11, 12.

Le deuxième contacteur électrique 12 est relié à un fil électrique 14 tandis que le premier contacteur 11 est relié à l'élément électriquement conducteur 15 auquel le fil 14 doit être raccordé au moyen du dispositif de connexion électrique 10.

Dans un cas particulier d'application particulièrement visé par l'invention 10, le dispositif de connexion électrique 10 décrit plus loin est utilisé dans le cadre d'un agencement électrique pour véhicule automobile. Cet agencement non représenté comprend une platine à fusibles comprenant un collecteur électrique et au moins un fusible porté par cette platine. L'agencement comprend aussi au moins un tel dispositif de connexion électrique 10 dont l'un des premier et deuxième conducteurs électriques 11, 12 est relié électriquement au collecteur électrique de cette platine. L'autre des premier et deuxième contacteurs électriques 11, 12 est alors électriquement relié au fil électrique que l'on souhaite raccorder au collecteur électrique.

En particulier, le fil électrique à raccorder au collecteur électrique peut être formé par le fil électrique 14 qui est relié au deuxième contacteur électrique 12, tandis que l'élément électriquement conducteur 15 est formé par un élément de liaison électrique entre le premier contacteur 11 et le collecteur électrique, ou bien même éventuellement par le collecteur électrique lui-même. Un montage inverse peut être prévu dans lequel le fil électrique 14 est connecté au premier contacteur 11 et dans lequel l'élément électriquement conducteur 15 est connecté au deuxième contacteur 12.

La présente solution présente un intérêt notamment dans le cas particulier où la déconnexion électrique entre le fil 14 et l'élément électriquement conducteur 15 n'est pas requise dans le cadre d'une utilisation normale du véhicule (le cas d'une réparation par exemple).

Dans la pièce monobloc sécable 13, il est également formé d'autre part un élément de liaison 133 à rupture contrôlée reliant les premier et deuxième boîtiers de support 131, 132. L'élément de liaison 133 est globalement configuré de sorte que sa rupture se pratique par une mise en oeuvre d'un déplacement relatif des premier et deuxième boîtiers de support 131, 132 résultant de l'application d'un effort extérieur F (figure 4) au dispositif de connexion électrique 10 ayant une intensité supérieure à un seuil prédéterminé d'effort de rupture de l'élément de liaison 133. Autrement dit, la conception de l'élément de liaison 133 fixe la valeur du seuil prédéterminé, notamment en fonction de la forme, de l'épaisseur, de la longueur ou de la matière de l'élément de liaison 133 et donc de la pièce 13.

Par « rupture contrôlée », il est entendu que l'élément de liaison 133 pour se rompre dès qu'un effort extérieur F ayant une valeur supérieure au seuil prédéterminé est appliqué au dispositif de connexion électrique.

Un avantage de cette solution est de permettre de raccorder un fil électrique 14 sur une platine à fusibles de manière fiable, aisée, simple et économique, et sans nécessiter l'ajout coûteux d'un boîtier de support indépendant de la platine de fusibles et destiné à supporter le contacteur électrique relié au fil électrique à raccorder au collecteur électrique de la platine.

Selon une caractéristique importante, l'élément de liaison 133 à rupture contrôlée est configuré d'une part de sorte que cet effort extérieur F appliqué pour créer sa rupture tend à déplacer les premier et deuxième boîtiers de support 131, 132 l'un par rapport à l'autre, d'autre part de sorte à rendre les premier et deuxième boîtiers de support 131, 132 mobiles l'un par rapport à l'autre uniquement après la rupture de l'élément de liaison 133 pour déplacer les premier et deuxième contacteurs électriques 11, 12 l'un par rapport à l'autre sous l'effet du déplacement relatif des premier et deuxième boîtiers de support 131, 132 consécutif à la rupture de l'élément de liaison 133 et résultant de l'application de l'effort extérieur F.

Dans un mode de réalisation particulier tel que représenté, le dispositif de connexion électrique 10 est configuré de sorte que l'effort extérieur F est appliqué, notamment par une main de l'utilisateur du dispositif de connexion électrique 10, au deuxième boîtier de support 132. Toutefois, il peut tout à fait être envisagé en complément ou en substitution, une conception du dispositif de connexion électrique 10 telle que l'effort extérieur F est appliqué, notamment par une main de l'utilisateur du dispositif de connexion électrique 10, au premier boîtier de support 131.

Avantageusement, l'élément de liaison 133 à rupture contrôlée est configuré que l'effort extérieur F appliqué pour créer sa rupture est orienté d'une manière tendant à un déplacement relatif des premier et deuxième boîtiers de support 131, 132 provoquant un passage du dispositif de connexion électrique 10 d'une première configuration initiale (figure 3) adoptée avant la rupture de l'élément de liaison 133 dans laquelle les premier et deuxième contacteurs électriques 11, 12 ne sont pas en contact électrique vers une deuxième configuration finale (figure 4) adoptée suite à la rupture de l'élément de liaison 133 et résultant de ce déplacement dans laquelle les premier et deuxième contacteurs électriques 11, 12 sont en contact électrique. Autrement dit, l'application de l'effort F sert à la fois à provoquer la rupture de la pièce 13 au niveau de l'élément de liaison 133 et à provoquer le déplacement des boîtiers 131, 132 assurant le passage du dispositif de connexion électrique 10 vers la deuxième configuration afin d'établir le contact électrique entre les contacteurs 11 et 12, et donc entre le fil électrique 14 et l'élément électriquement conducteur 15. Toutefois, il pourrait être envisagé une configuration inverse dans laquelle l'effort F appliqué pour créer la rupture de l'élément de liaison 133 serve au passage du dispositif de connexion électrique 10 de la deuxième configuration vers la première configuration.

Dans le mode de réalisation tel qu'illustré, les premier et deuxième contacteurs électriques 11, 12 sont configurés de sorte à s'emboîter par insertion l'un dans l'autre durant leur déplacement relatif au cours du passage de la première configuration vers la deuxième configuration du dispositif de connexion électrique 10 sous l'effet de l'application de l'effort extérieur F. Sur la figure 3, les contacteurs électriques avant application du déplacement sont distants l'un de l'autre, ne sont pas en contact électrique. Par contre, sur la figure 4 suite au déplacement résultant de l'application de l'effort F, le premier contacteur électrique 11 est inséré dans le deuxième contacteur électrique 12 afin d'établir le contact électrique entre les contacteurs 11, 12 et donc entre le fil 14 et l'élément électriquement conducteur 15. Dans un cas particulier donnant satisfaction dans la pratique mais en aucun cas limitatif de la conception des contacteurs électriques 11, 12, l'un des premier et deuxième contacteurs électriques 11, 12 est de type mâle, notamment est constitué par au moins une fiche électrique, tandis que l'autre des premier et deuxième contacteurs électriques 11, 12 est de type femelle adapté pour s'emboîter à force par insertion dans le contacteur électrique mâle lorsqu'ils sont en contact électrique, notamment est constitué par une languette électriquement conductrice. Dans la variante représentée, le premier contacteur 11 est de type mâle tandis que le deuxième contacteur 12 est de type femelle.

Les figures 3 et 4 illustrent que l'un des premier et deuxième boîtiers de support 131, 132 est monté à coulissement par rapport à l'autre des premier et deuxième boîtiers de support 131, 132. Dans l'exemple illustré, le deuxième boîtier de support 132 est monté coulissement dans le premier boîtier de support 131. A cet effet, le premier boîtier de support 131 délimite un logement 1311, tel qu'un alésage, à l'intérieur duquel le deuxième boîtier de support 132 coulisse selon une direction D qui correspond notamment à la direction de l'alésage. La surface extérieure du deuxième boîtier de support 132 est complémentaire de la surface intérieure du logement 1311. Toutefois, une configuration inverse peut tout à fait être envisagée dans laquelle c'est le premier boîtier de support 131 qui est monté à coulissement dans le deuxième boîtier de support 132. Il résulte des dispositions précédentes que le déplacement relatif des premier et deuxième boîtiers de support 131, 132 qui résulte de l'application de l'effort extérieur F après rupture de l'élément de liaison 133 se pratique selon une trajectoire orientée selon la direction D imposée par ce coulissement dès la mise en oeuvre de la rupture de l'élément de liaison 133.

Une possibilité pour prévoir le coulissement relatif des boîtiers de support 131, 132 est de faire en sorte que l'un des premier et deuxième boîtiers de support 131, 132, ici le premier boîtier de support 131, comprenne des éléments de guidage 1312 du déplacement relatif de l'autre des premier et deuxième boîtiers de support 131, 132, c'est-à-dire ici du deuxième boîtier de support 132. A cet effet, les éléments de guidage 1312 peuvent notamment être constitués par la surface intérieure du logement 1311. Durant le coulissement du deuxième boîtier de support 132, la surface extérieure du deuxième boîtier de support 132 est guidée par les éléments de guidage 1312 portés par le premier boîtier de support 131. Les premier et deuxième contacteurs électriques 11, 12 sont alors agencés, avant rupture de l'élément de liaison 133 à rupture contrôlée, en regard l'un de l'autre selon une direction D dirigée selon la trajectoire de guidage imposée par les éléments de guidage 1312 tels que précédemment décrits. La figure 3 représente la situation avant rupture de l'élément de liaison 133 dans laquelle les deux contacteurs 11, 12 sont en regard l'un de l'autre et à distance l'un de l'autre selon la direction D représentée sur la figure 4.

Pour simplifier autant que possible la conception du dispositif de connexion électrique 10, l'élément de liaison 133 à rupture contrôlée peut notamment être agencé à une interface entre les premier et deuxième boîtiers de support 131, 132 au niveau des éléments de guidage 1312 tels que précédemment décrits. En particulier dans le cas où le premier boîtier de support 131 délimite un logement 1311 de réception et de guidage du coulissement du deuxième boîtier de support 132, l'élément de liaison 133 peut être constitué au moins une paroi de liaison reliant la surface intérieure du logement 1311 et la surface extérieure du deuxième boîtier de support 132. L'élément de liaison 133 peut être agencé de manière continue ou discontinue sur tout ou partie de la périphérie du deuxième boîtier de support 132 autour de la direction D.

L'utilisation du dispositif de connexion électrique 10 peut être la suivante :
Pour connecter électriquement un premier élément électriquement conducteur (par exemple constitué par le collecteur électrique de la platine à fusibles) avec un deuxième élément électriquement conducteur (par exemple constitué par le fil électrique à raccorder au collecteur électrique), il faut fournir un dispositif de connexion électrique 10 tel que précédemment décrit, puis raccorder électriquement d'une part le premier élément électriquement conducteur (par exemple l'élément 15) au premier contacteur électrique 11 du dispositif de connexion électrique 10, d'autre part le deuxième élément électriquement conducteur (par exemple le fil 14) au deuxième contacteur électrique 12 du dispositif de connexion électrique 10.

Ensuite, un effort extérieur F supérieur au seuil prédéterminé d'effort de rupture de l'élément de liaison 133 à rupture contrôlée, est appliqué sur le dispositif de connexion électrique 10. Cela entraîne une rupture de l'élément de liaison 133 entre les premier et deuxième boîtiers de support 131, 132 sous l'effet de l'application de l'effort extérieur F et il en résulte un déplacement relatif des premier et deuxième boîtiers de support 131, 132 sous l'effet de l'application de l'effort extérieur F jusqu'à une mise en contact électrique (figure 4) entre les premier et deuxième contacteurs électriques 11, 12 du dispositif de connexion électrique 10.

Le dispositif de connexion que nous venons de décrire permet de mettre en oeuvre le procédé de connexion électrique particulièrement avantageux entre un premier élément électriquement conducteur 15 et un deuxième élément électriquement conducteur 14, comprenant les étapes suivantes :
- fourniture du dispositif de connexion électrique 10,
- raccordement électrique du premier élément électriquement conducteur 15 au premier contacteur électrique 11 du dispositif de connexion électrique 10,
- raccordement électrique du deuxième élément électriquement conducteur 14 au deuxième contacteur électrique 12 du dispositif de connexion électrique 10,
- application sur le dispositif de connexion électrique 10 d'un effort extérieur F supérieur au seuil prédéterminé d'effort de rupture de l'élément de liaison 133 à rupture contrôlée,
- rupture de l'élément de liaison 133 entre les premier et deuxième boîtiers de support 131, 132 sous l'effet de l'application dudit effort extérieur F,
- déplacement relatif des premier et deuxième boîtiers de support 131, 132 sous l'effet de l'application dudit effort extérieur F jusqu'à une mise en contact électrique entre les premier et deuxième contacteurs électriques 11, 12 du dispositif de connexion électrique 10.

## Revendications

1. Dispositif de connexion électrique (10) comprenant des premier et deuxième contacteurs électriques (11, 12) distincts et une pièce monobloc sécable (13) dans laquelle sont formés d'une part des premier et deuxième boîtiers de support (131, 132) distincts auxquels sont respectivement solidaires les premier et deuxième contacteurs électriques (11, 12) et d'autre part un élément de liaison (133) à rupture contrôlée reliant les premier et deuxième boîtiers de support (131, 132) et configuré de sorte qu'une rupture dudit élément de liaison (133) se pratique par mise en oeuvre d'un coulissement relatif des premier et deuxième boîtiers de support (131, 132) résultant de l'application d'un effort extérieur (F) au dispositif de connexion électrique (10) ayant une intensité supérieure à un seuil prédéterminé d'effort de rupture dudit élément de liaison (133), **caractérisé en ce que** l'élément de liaison (133) à rupture contrôlée est configuré de sorte à rendre les premier et deuxième boîtiers de support (131, 132) mobiles l'un par rapport à l'autre uniquement après la rupture de l'élément de liaison (133) pour déplacer les premier et deuxième contacteurs électriques (11, 12) l'un par rapport à l'autre sous l'effet du coulissement relatif des premier et deuxième boîtiers de support (131, 132) consécutif à ladite rupture et résultant de l'application de l'effort extérieur (F).

2. Dispositif de connexion électrique (10) selon la revendication 1, **caractérisé en ce que** le dispositif de connexion électrique (10) est configuré de sorte que ledit effort extérieur (F) est appliqué, notamment par une main de l'utilisateur du dispositif de connexion électrique (10), au premier boîtier de support (131) et/ou au deuxième boîtier de support (132).

3. Dispositif de connexion électrique (10) selon l'une des revendications 1 à 2, **caractérisé en ce que** l'élément de liaison (133) à rupture contrôlée est configuré de façon à ce que ledit effort extérieur (F) appliqué pour créer sa rupture est orienté d'une manière tendant à un déplacement relatif des premier et deuxième boîtiers de support (131, 132) provoquant un passage du dispositif de connexion électrique (10) d'une première configuration initiale adoptée avant la rupture de l'élément de liaison (133) dans laquelle les premier et deuxième contacteurs électriques (11, 12) ne sont pas en contact électrique vers une deuxième configuration finale adoptée suite à ladite rupture et résultant dudit déplacement dans laquelle les premier et deuxième contacteurs électriques (11, 12) sont en contact électrique.

4. Dispositif de connexion électrique (10) selon la revendication 3, **caractérisé en ce que** les premier et deuxième contacteurs électriques (11, 12) sont configurés de sorte à s'emboîter par insertion l'un dans l'autre durant leur déplacement relatif au cours du passage de la première configuration vers la deuxième configuration du dispositif de connexion électrique (10) sous l'effet de l'application dudit effort extérieur (F).

5. Dispositif de connexion électrique (10) selon l'une des revendications 1 à 4, **caractérisé en ce que** l'un (11) des premier et deuxième contacteurs électriques (11, 12) est de type mâle, notamment est constitué par au moins une fiche électrique, et **en ce que** l'autre (12) des premier et deuxième contacteurs électriques (11, 12) est de type femelle adapté pour s'emboîter à force par insertion dans le contacteur électrique mâle lorsqu'ils sont en contact électrique, notamment est constitué par une languette électriquement conductrice.

6. Dispositif de connexion électrique (10) selon l'une des revendications 1 à 5, **caractérisé en ce que** le coulissement relatif des premier et deuxième boîtiers de support (131, 132) qui résulte de l'application de l'effort extérieur (F) après rupture de l'élément de liaison (133) se pratique selon une trajectoire imposée par ledit coulissement dès la mise en oeuvre de ladite rupture.

7. Dispositif de connexion électrique (10) selon la revendication 6, **caractérisé en ce que** l'un des premier et deuxième boîtiers de support (131, 132) comprend des éléments de guidage (1312) du déplacement relatif de l'autre des premier et deuxième boîtiers de support (131, 132), les premier et deuxième contacteurs électriques (11, 12) étant agencés, avant rupture de l'élément de liaison (133) à rupture contrôlée, en regard l'un de l'autre selon une direction (D) dirigée selon la trajectoire de guidage imposée par lesdits éléments de guidage (1312).

8. Dispositif de connexion électrique (10) selon la revendication 7, **caractérisé en ce que** l'élément de liaison (133) à rupture contrôlée est agencé à une interface entre les premier et deuxième boîtiers de support (131, 132) au niveau desdits éléments de guidage (1312).

9. Véhicule automobile comprenant une platine à fusibles comprenant un collecteur électrique et destinée à porter au moins un fusible, et au moins un dispositif de connexion électrique (10) selon l'une quelconque des revendications précédentes dont l'un (11) des premier et deuxième contacteurs électriques (11, 12) est relié électriquement audit collecteur électrique.

## Patentansprüche

1. Elektrische Verbindungsvorrichtung (10), umfassend erste und zweite getrennte elektrische Schalter (11, 12) und ein teilbares einstückiges Teil (13), in dem einerseits erste und zweite getrennte Trägergehäuse (131, 132), mit denen die ersten bzw. zweiten elektrischen Schalter (11, 12) verbunden sind, und andererseits ein kontrolliert zerbrechbares Verbindungselement (133) ausgebildet sind, das die ersten und zweiten Trägergehäuse (131, 132) verbindet und derart konfiguriert ist, dass ein Bruch des Verbindungselements (133) durch Einsatz eines relativen Gleitens der ersten und zweiten Trägergehäuse (131, 132) erfolgt, das sich aus dem Anlegen einer äußeren Kraft (F) an die elektrische Verbindungsvorrichtung (10) mit einer größeren Stärke als eine vorbestimmte Bruchkraftgrenze des Verbindungselements (133) ergibt, **dadurch gekennzeichnet, dass** das kontrolliert zerbrechbare Verbindungselement (133) derart konfiguriert ist, die ersten und zweiten Trägergehäuse (131, 132) erst nach dem Bruch des Verbindungselements (133) zueinander beweglich zu machen, um die ersten und zweiten elektrischen Schalter (11, 12) in Bezug zueinander unter der Wirkung des relativen Gleitens der ersten und zweiten Trägergehäuse (131, 132) nach dem Bruch und durch das Anlegen der äußeren Kraft (F) zu verschieben.

2. Elektrische Verbindungsvorrichtung (10) nach Anspruch 1, **dadurch gekennzeichnet, dass** die elektrische Verbindungsvorrichtung (10) derart konfiguriert ist, dass die äußere Kraft (F) insbesondere durch eine Hand des Benutzers der elektrischen Verbindungsvorrichtung (10) an dem ersten Trägergehäuse (131) und/oder an dem zweiten Trägergehäuse (132) angewandt wird.

3. Elektrische Verbindungsvorrichtung (10) nach einem der Ansprüche 1 bis 2, **dadurch gekennzeichnet, dass** das kontrolliert zerbrechbare Verbindungselement (133) derart konfiguriert ist, dass die äußere Kraft (F), die angewandt wird, um seinen Bruch hervorzurufen, auf eine Art und Weise ausgerichtet ist, die zu einer relativen Verschiebung der ersten und zweiten Trägergehäuse (131, 132) neigt, wodurch ein Übergang der elektrischen Verbindungsvorrichtung (10) von einer ersten Anfangskonfiguration, die vor dem Bruch des Verbindungselements (133) eingenommen wird, in der die ersten und zweiten elektrischen Schalter (11, 12) nicht in elektrischem Kontakt sind, zu einer zweiten Endkonfiguration hervorgerufen wird, die nach dem Bruch vorhanden ist, und die sich aus der Verschiebung ergibt, in der die ersten und zweiten elektrischen Schalter (11, 12) in elektrischem Kontakt sind.

4. Elektrische Verbindungsvorrichtung (10) nach Anspruch 3, **dadurch gekennzeichnet, dass** die ersten und zweiten elektrischen Schalter (11, 12) dazu vorgesehen sind, sich durch Einsetzen während ihrer relativen Verschiebung beim Übergang von der ersten Konfiguration in die zweite Konfiguration der elektrischen Verbindungsvorrichtung (10) unter der Wirkung der Anwendung der äußeren Kraft (F) ineinanderzufügen.

5. Elektrische Verbindungsvorrichtung (10) nach einem der Ansprüche 1 bis 4, **dadurch gekennzeichnet, dass** einer (11) der ersten und zweiten elektrischen Schalter (11, 12) zum Einstecken ist, insbesondere von einem elektrischen Stecker gebildet ist, und dass der andere (12) der ersten und zweiten elektrischen Schalter (11, 12) zum Aufnehmen und dazu vorgesehen ist, sich durch Einsetzen fest in den elektrischen Steckschalter einzufügen, wenn sie in elektrischem Kontakt sind, insbesondere von einer elektrisch leitenden Zunge gebildet ist.

6. Elektrische Verbindungsvorrichtung (10) nach einem der Ansprüche 1 bis 5, **dadurch gekennzeichnet, dass** das relative Gleiten der ersten und zweiten Trägergehäuse (131, 132), das sich aus der Anwendung der äußeren Kraft (F) nach Bruch des Verbindungselements (133) ergibt, entlang einer Bahn erfolgt, die durch das Gleiten bei der Durchführung des Bruchs vorgegeben wird.

7. Elektrische Verbindungsvorrichtung (10) nach Anspruch 6, **dadurch gekennzeichnet, dass** eines der ersten und zweiten Trägergehäuse (131, 132) Führungselemente (1312) für die relative Verschiebung des anderen der ersten und zweiten Trägergehäuse (131, 132) umfasst, wobei die ersten und zweiten elektrischen Schalter (11, 12) vor Bruch des kontrolliert brechbaren Verbindungselements (133) einander gegenüberliegend entlang einer Richtung (D) angeordnet sind, die entlang der Führungsbahn, die durch die Führungselemente (1312) vorgegeben wird, ausgerichtet ist.

8. Elektrische Verbindungsvorrichtung (10) nach Anspruch 7, **dadurch gekennzeichnet, dass** das kontrolliert brechbare Verbindungselement (133) an einer Schnittstelle zwischen den ersten und zweiten Trägergehäusen (131, 132) im Bereich der Führungselemente (1312) angeordnet ist.

9. Kraftfahrzeug, umfassend eine Sicherungsplatine, die einen elektrischen Kollektor umfasst und dazu bestimmt ist, mindestens eine Sicherung zu tragen, und mindestens eine elektrische Verbindungsvorrichtung (10) nach einem der vorhergehenden Ansprüche, wobei einer (11) der ersten und zweiten elektrischen Schalter (11, 12) elektrisch mit dem elektrischen Kollektor verbunden ist.

## Claims

1. Electrical connection device (10) including separate first and second electrical contacts (11, 12) and a breakable unitary part (13) in which there are formed on the one hand separate first and second support housings (131, 132) to which the first and second electrical contacts (11, 12) are rigidly connected, respectively, and on the other hand, a controlled fracture connecting element (133) linking the first and second support housings (131, 132) and configured such that a fracture of said connecting element (133) is implemented by a relative sliding of the first and second support housings (131, 132) resulting from the application, to the electrical connection device (10), of an external force (F) having an intensity greater than a predefined breaking force threshold of said connecting element (133), **characterized in that** the controlled fracture connecting element (133) is configured so as to render the first and second support housings (131, 132) mobile relative to each other, only after the fracture of the connecting element (133), in order to move the first and second electrical contacts (11, 12) relative to each other under the effect of the relative sliding of the first and second support housings (131, 132) consecutive to said fracture and resulting from the application of the external force (F).

2. Electrical connection device (10) according to Claim 1, **characterized in that** the electrical connection device (10) is configured such that said external force (F) is applied, notably by a hand of the user of the electrical connection device (10), to the first support housing (131) and/or to the second support housing (132).

3. Electrical connection device (10) according to either of Claims 1 and 2, **characterized in that** the controlled fracture connecting element (133) is configured such that said external force (F) applied to create its fracture is oriented in a manner tending towards a relative movement of the first and second support housings (131, 132) causing the electrical connection device (10) to pass from a first initial configuration, adopted before the fracture of the connecting element (133), a configuration in which the first and second electrical contacts (11, 12) are not in electrical contact, to a second final configuration, adopted following said fracture and resulting from said movement, a configuration in which the first and second electrical contacts (11, 12) are in electrical contact.

4. Electrical connection device (10) according to Claim 3, **characterized in that** the first and second electrical contacts (11, 12) are configured so as to fit one into the other by insertion during their relative movement as the electrical connection device (10) passes from the first configuration to the second configuration under the effect of the application of said external force (F).

5. Electrical connection device (10) according to one of Claims 1 to 4, **characterized in that** one (11) of the first and second electrical contacts (11, 12) is of a male type, notably is constituted from at least one electrical plug connector, and **in that** the other (12) of the first and second electrical contacts (11, 12) is of a female type, adapted to be fitted with force by insertion into the male electrical contact when they are in electrical contact, notably is constituted from an electrically conducting blade terminal.

6. Electrical connection device (10) according to one of Claims 1 to 5, **characterized in that** the relative sliding of the first and second support housings (131, 132) resulting from the application of the external force (F) after fracture of the connecting element (133) is made along a trajectory imposed by said sliding as soon as said fracture is implemented.

7. Electrical connection device (10) according to Claim 6, **characterized in that** one of the first and second support housings (131, 132) includes elements (1312) for guiding the relative movement of the other of the first and second support housings (131, 132), the first and second electrical contacts (11, 12) being placed, before fracture of the controlled fracture connecting element (133), opposite each other along a direction (D) oriented along the guiding trajectory imposed by said guiding elements (1312).

8. Electrical connection device (10) according to Claim 7, **characterized in that** the controlled fracture connecting element (133) is placed at an interface between the first and second support housings (131, 132) at said guiding elements (1312).

9. Motor vehicle including a panel for fuses including an electrical collector and intended to support a least one fuse, and at least one electrical connection device (10) according to any one of the preceding claims, one (11) of whose first and second electrical contacts (11, 12) is electrically linked to said electrical collector.
